# FASCICULE DE BREVET EUROPEEN

(11) **EP 2 332 621 B1**
(45) Date de publication et mention de la délivrance du brevet: **13.11.2013**
(21) Numéro de dépôt: 10191941.3
(22) Date de dépôt: 19.11.2010
(51) Int. Cl.: A63C 17/06, A43B 5/16

(54) **Système de fixation de roller**
Rollschuhbindung
Roller skate binding

(30) Priorité: 10.12.2009 FR 0958816
(43) Date de publication de la demande: 15.06.2011
(73) Titulaire: DECATHLON, 59650 Villeneuve d'Ascq (FR)
(72) Inventeur: Le Bras, Vincent, 59000, LILLE (FR); Toleman, James, 83390, PUGET VILLE (FR)
(74) Mandataire: Balesta, Pierre

(56) Documents cités:
- WO-A1-00/38802
- FR-A1- 2 896 425
- US-A1- 2007 158 929
- US-B1- 6 948 723

## Description

La présente invention concerne un roller par exemple destiné à des activités sportives ou à des déplacements urbains.

Le roller se compose généralement d'un châssis sur lequel sont montées des roues, notamment en ligne, une platine étant fixée sur le dessus du châssis, cette platine supportant elle-même un élément chaussant ; un chausson est logé dans cet élément chaussant, ce chausson permettant la réception du pied de l'utilisateur. L'élément chaussant se compose notamment d'un quartier arrière recevant l'arrière du chausson, d'une tige supérieure recevant la partie inférieure d'une jambe et d'une tige avant recevant la partie avant du chausson.

Selon une première conception de roller, ce chausson est directement intégré à l'élément chaussant ; cela présente pour inconvénient de devoir prévoir une paire de chaussures complémentaire pour se déplacer une fois le roller retiré.

Selon une autre conception du roller, il est prévu un chausson spécifique amovible, celui-ci pouvant être extrait de l'élément chaussant et utilisé en tant que chaussure pour les déplacements une fois le roller retiré. Ainsi, il n'est pas nécessaire de prévoir une paire de chaussures complémentaire. Cela présente toutefois pour inconvénient que le chausson, utilisé en tant que chaussure, n'est pas toujours assorti à la tenue vestimentaire notamment lorsque l'utilisateur chausse les rollers pour ses déplacements urbains, celui-ci pouvant par exemple être habillé en vêtements de ville tels qu'un costume, alors que le chausson présente généralement l'apparence d'une chaussure sportive.

Il est connu de la demande de brevet US 2007/0158929 A1 un système de fixation de chaussure de snowboard. Le système de fixation comprend un élément chaussant qui comporte un quartier arrière, une tige supérieure et une tige avant, la tige supérieure est montée à pivotement vers l'arrière.

En outre, une pièce filiforme est assemblée à sa première extrémité inférieure, au côté latéral d'une platine de support fixée au-dessus du snowboard et, à sa seconde extrémité supérieure, à un système de mise sous tension de ladite pièce filiforme. Ce système de mise sous tension est agencé sur la tige supérieure. Une première position du système de mise sous tension permet de mettre sous tension la pièce filiforme en sorte de bloquer le pivotement vers l'arrière de la tige supérieure. Au contraire, une seconde position du système de mise sous tension permet de relâcher la pièce filiforme en sorte d'autoriser le pivotement vers l'arrière de la tige supérieure. En outre, une sangle avant et une sangle arrière sont agencées entre la tige avant et la platine de support. Ces sangles avant et arrière sont réglables manuellement en longueur en sorte de pouvoir plaquer la tige avant contre le cou-de-pied et la partie avant de la chaussure de snowboard, disposée à l'intérieur du système de fixation.

Le document US 6948723 décrit un roller selon le préambule de la revendication 1.

La présente invention a pour objet de pallier les inconvénients des rollers actuels en proposant un roller qui permet la réception de chaussures de différents modèles par exemple des chaussures sportives ou des chaussures de ville, capables de se loger dans l'élément chaussant. Un autre but de la présente invention est de mettre en oeuvre un roller facilitant l'introduction de la chaussure dans l'élément chaussant lors de la fixation du roller ou, inversement, son retrait. Un autre but de la présente invention est de mettre en oeuvre un roller dont la conception permet de limiter son encombrement lorsque le roller est déchaussé, ceci afin de faciliter par exemple son rangement dans un sac ou similaire et de le transporter en toute aisance.

Le roller objet de la présente invention dispose d'un système de fixation de chaussure qui présente des caractéristiques comparables à celles décrites ci-dessous et connues du document US 2007/0158929 A1 dans le domaine du snowboard. Toutefois, le roller objet de la présente invention a pour objet d'optimiser la mise en place et le maintien de la chaussure à l'intérieur de l'élément chaussant lorsque le système de fixation de la chaussure est mis en place.

A ce titre, l'invention porte sur un roller comprenant notamment un châssis, une platine support fixée au-dessus du châssis et un élément chaussant agencé au-dessus de la platine de support. Ce roller peut par exemple être du type roller en ligne c'est-à-dire muni de roues montées en ligne les unes derrière les autres sur le châssis. On peut toutefois prévoir sa mise en oeuvre sur des rollers appelés quads munis de deux paires de roues agencées sur des essieux à l'avant et à l'arrière du châssis.

De manière préférentielle, le châssis et la platine support sont deux pièces distinctes fixées entre elles ; on peut toutefois envisager que ledit châssis et la platine support soient constitués par une seule pièce par exemple obtenue en moulage.

Selon l'invention, l'élément chaussant comprend un quartier arrière dans lequel vient se loger la partie arrière d'une chaussure, c'est-à-dire le talon de la chaussure, une tige supérieure recevant la partie inférieure d'une jambe et une tige avant dans laquelle vient se loger la partie avant d'une chaussure.

Selon l'invention, la tige supérieure de l'élément chaussant est montée à pivotement vers l'arrière, de manière directe ou indirecte, par rapport à la platine support. En effet, ce montage à pivotement peut être réalisé directement par rapport à la platine support ; cependant, la platine support étant elle-même fixée au-dessus du châssis voire constituée par la même pièce que le châssis, on peut envisager le montage à pivotement de la tige supérieure sur le châssis. Selon une autre variante, on pourrait également prévoir un montage à pivotement de la tige supérieure par rapport au quartier arrière lui-même fixé sur la platine de support.

Selon l'invention, le roller comprend au moins une pièce filiforme disposée latéralement sur l'un des deux côtés latéraux de la tige supérieure. L'extrémité inférieure de cette au moins une pièce filiforme est montée en liaison, de manière directe ou indirecte, par rapport au côté latéral respectif de la platine de support. En effet, le montage en liaison de l'extrémité inférieure de la pièce filiforme est réalisé directement par rapport à la platine ; toutefois, pour des raisons semblables à celles évoquées ci-dessus, on pourrait également prévoir un montage en liaison par rapport au châssis. Selon une autre variante, on peut envisager un montage en liaison par rapport à la tige avant de l'élément chaussant, fixée sur la platine de support.

En outre, selon l'invention, le roller comprend un système de mise sous tension de ladite au moins une pièce filiforme, ce système de mise sous tension étant agencé entre la tige supérieure de l'élément chaussant et l'extrémité supérieure de ladite au moins une pièce filiforme. Dans une première position du système de mise sous tension, celle-ci permet la mise sous tension de la au moins une pièce filiforme ; cette mise sous tension assure le blocage du pivotement vers l'arrière de la tige supérieure. Inversement, dans une seconde position du système de mise sous tension, celle-ci permet de relâcher la au moins une pièce filiforme ; cette position relâchée autorise le pivotement vers l'arrière de la tige supérieure.

Par ailleurs, selon l'invention, la tige avant est munie d'un dispositif de placage contre le cou-de-pied d'une chaussure. Ce dispositif de placage de la tige avant contre le cou-de-pied peut être indépendant ou assujetti à un dispositif de placage de la tige avant contre le dessus avant de la chaussure, selon que la tige avant est constituée d'une ou de plusieurs pièces.

Ce dispositif de placage contre le cou-de-pied d'une chaussure comprend une sangle, optionellement passant et coulissant au travers de deux orifices ou lumières agencés respectivement sur les côtés latéraux de la platine de support voire du châssis, les deux extrémités de cette sangle étant assujetties à la tige supérieure de sorte que le basculement vers l'arrière de la tige supérieure provoque une détente de la sangle tandis qu'un basculement vers l'avant de la tige supérieure provoque le serrage de la sangle et le placage de la tige avant contre le cou de pied.

Ainsi, on comprend que lorsque la tige supérieure est pivotée ou basculée vers l'arrière, cela facilite le retrait voire l'introduction de la chaussure vis-à-vis du roller. En outre, lors du basculement vers l'arrière de la tige supérieure, la sangle présente pour avantage de se détendre ce qui favorise le dégagement de la tige avant et ainsi, le retrait de la chaussure hors du roller. Au contraire, lorsque la chaussure est introduite dans l'élément chaussant, et que la tige supérieure est pivotée vers l'avant dans une position quasi-verticale, selon laquelle celle-ci épouse la partie inférieure de la jambe, la mise en place du système de mise sous tension permet le blocage de la tige supérieure et ainsi l'utilisation du roller dans des conditions normales. De même, lorsque la chaussure est disposée dans le roller, le pivotement vers l'avant de la tige supérieure, en position d'utilisation, permet un auto serrage de la sangle qui plaque la tige avant contre le cou-de-pied de la chaussure.

Par ailleurs, lorsque la tige supérieure est pivotée vers l'arrière, et que le roller est déchaussé, ledit roller dispose alors d'une forme longitudinale favorisant le positionnement des deux rollers, gauche et droit, dans cette position longitudinale, l'un à côté de l'autre, et ainsi leur rangement dans un sac ou un étui pour les porter par exemple sur le dos au cours des déplacements. Bien entendu, une fois le roller déchaussé, il est également possible de pivoter la tige supérieure vers l'avant en sorte de la rabattre contre la tige avant et la platine, ce qui permet aussi de réduire l'encombrement dudit roller lors de son rangement éventuel, selon une variante.

Bien entendu, la au moins une pièce filiforme n'est pas extensible voire est peu extensible afin d'assurer une tension et ainsi, un blocage convenable du pivotement vers l'arrière de la tige supérieure. On peut par exemple concevoir ladite au moins une pièce filiforme dans divers matériaux métalliques tels que de l'acier ou composites tels qu'un élastomère disposant d'une forte rigidité.

De manière préférentielle et non limitative, deux pièces filiformes sont disposées latéralement respectivement de chaque côté de la tige supérieure. Les extrémités inférieures de ces pièces filiformes sont montées en liaison, de manière directe ou indirecte, par rapport aux côtés latéraux respectifs de la platine support. Tel que précisé précédemment, ce montage en liaison peut être réalisé par rapport au châssis sur lequel est fixée la platine support voire par rapport à la tige avant elle-même fixée sur la platine support.

De manière préférentielle, le système de mise sous tension des deux pièces filiformes est agencé entre la face arrière de la tige supérieure et les extrémités supérieures des deux pièces filiformes. Selon ce mode de réalisation, au moyen de deux pièces filiformes ou selon tout autre mode, et notamment lorsqu'une seule pièce filiforme est prévue, on peut prévoir un positionnement différent du système de mise sous tension, par exemple sur l'un des côtés de la tige supérieure, sans sortir du cadre de la présente invention.

Selon un mode de conception, le système de mise sous tension est composé d'une pièce de commande montée à pivotement selon un premier axe par rapport à la tige supérieure. En outre, l'extrémité supérieure de la au moins une pièce filiforme est montée à pivotement selon un second axe par rapport à ladite pièce de commande. Ainsi, le pivotement de la pièce de commande dans une première position permet de détendre la au moins une pièce filiforme tandis que le pivotement dans la seconde position permet de tendre ladite au moins une pièce filiforme, ce qui bloque le pivotement vers l'arrière de la tige supérieure. Selon le mode où la pièce de commande est disposée entre la face arrière de la tige supérieure et les extrémités supérieures de deux pièces filiformes, le premier axe et le second axe sont disposés transversalement, lesdites extrémités supérieures des deux pièces filiformes étant montées à pivotement par rapport aux côtés latéraux respectifs de la pièce de commande.

On peut toutefois, selon une variante, prévoir que le roller objet de l'invention soit équipé d'un unique câble constituant les deux pièces filiformes. En ce cas, les extrémités du câble sont montées, de préférence, en liaison pivot par rapport aux côtés latéraux respectifs de la platine de support, voire du châssis ou de la tige avant assujettie à ladite platine de support. En outre, le câble passe au travers de la pièce de commande, ce qui assure un montage à pivotement du câble par rapport à la pièce de commande. Pour cela, la pièce de commande dispose d'un orifice débouchant transversalement sur ses côtés latéraux, assurant le passage dudit câble.

De manière préférentielle, le montage en liaison de l'extrémité inférieure de la au moins une pièce filiforme par rapport au côté latéral respectif de la platine support, voire du châssis ou de la tige avant, est du type liaison pivot. On peut toutefois envisager des liaisons équivalentes telles que par exemple une liaison rotule sans sortir du cadre de la présente invention. De même, notamment lorsque la au moins une pièce filiforme est du type câble disposant d'une certaine flexibilité, mais de peu d'élasticité, on pourrait envisager une liaison encastrement par rapport au côté latéral respectif de la platine de support, voire du châssis ou de la tige avant.

D'autres variantes de système de mise sous tension du roller sont envisageables sans sortir du cadre de la présente invention. En effet, selon une variante envisageable, le système de mise sous tension est constitué d'un dispositif d'accrochage mâle et femelle dont une première partie, par exemple mâle du type crochet, est assemblée à la tige supérieure et une seconde partie, par exemple femelle du type boucle, est assemblée à l'extrémité supérieure de la au moins une pièce filiforme. La position détachée de la partie mâle et de la partie femelle permet de conserver détendue la au moins une pièce filiforme ce qui permet d'effectuer le pivotement vers l'arrière de la tige supérieure, tandis que la position d'accrochage de la partie mâle et de la partie femelle permet la mise sous tension de la au moins une pièce filiforme, bloquant le pivotement vers l'arrière de la tige supérieure.

Selon l'invention, la tige supérieure est munie d'un dispositif de serrage autour de la jambe permettant de conserver ladite tige supérieure convenablement attachée par rapport au bas de jambe durant l'utilisation du roller, c'est-à-dire lorsque le roller est chaussé.

De manière préférentielle, la sangle constituant le dispositif de placage contre le cou-de-pied comprend un système d'ajustement de sa longueur, de type boucle de serrage ou de réglage, ce qui permet d'ajuster celle-ci au moment de la première utilisation, en fonction du type de chaussure utilisé lors de la pratique de roller.

L'invention concerne également un ensemble constitué d'une paire de roller selon la présente invention et d'un étui pour la réception de ladite paire de roller, ledit étui étant de forme et de dimensions adaptées pour réceptionner les deux rollers avec leur tige supérieure pivotée vers l'arrière par rapport à la platine support, les deux rollers étant plaqués l'un contre l'autre.

L'invention concerne également un ensemble constitué d'une paire de roller selon la présente invention et d'un sac, notamment un sac de sport, comprenant un étui ou une poche de rangement de ladite paire de roller, l'étui ou poche étant de forme et de dimensions adaptées pour réceptionner les deux rollers avec leur tige supérieure pivotée vers l'arrière par rapport à la platine support, les deux rollers étant plaqués l'un contre l'autre.

Selon une variante de l'ensemble précité, le sac comprend deux étuis ou deux poches de rangement de la paire de roller objet de la présente invention, chaque étui ou poche étant de forme et de dimensions adaptées pour réceptionner un roller avec sa tige supérieure pivotée vers l'arrière par rapport à la platine support.

D'autres caractéristiques de la présente invention apparaîtront à la lecture de la description qui va suivre s'appuyant sur des figures parmi lesquelles:
- la figure 1 illustre un roller selon la présente invention dans une position d'utilisation, le roller étant chaussé par un utilisateur ;
- la figure 2 illustre un roller objet de l'invention dans une position d'utilisation, cette figure représentant en pointillés la procédure de déblocage de la tige supérieure pour autoriser son pivotement ;
- la figure 3 représente le roller dans une position permettant le retrait d'une chaussure voire dans son mode préférentiel de rangement ;
- la figure 4 illustre le dispositif de placage de la tige avant contre le cou-de-pied, sur le roller objet de l'invention.

Le roller 1 objet de la présente invention se compose de manière traditionnelle d'un châssis 2, de roues 3, d'une platine support 4 et d'un élément chaussant 5. Sur les figures 1 à 3, quatre roues 3 sont montées en ligne, de manière pivotante, sur le châssis 2. D'autres variantes sont toutefois envisageables comme par exemple trois roues disposées en ligne voire deux paires de roues montées sur essieu de manière pivotante par rapport au châssis 2, l'une des paires de roues étant disposée à l'avant du châssis 2 et l'autre à l'arrière de celui-ci.

Sur les figures 1 à 4, on constate que la platine support 4 est fixée sur le dessus du châssis 2 par des moyens de fixation 6 par exemple du type vis-écrou ou similaire. D'autres variantes sont envisageables, comme par exemple la conception d'un châssis 2 et d'une platine support 4 constituée au moyen d'une pièce monobloc.

L'élément chaussant 5 est agencé sur le dessus de la platine support 4 tel qu'illustré sur les figures 1 à 4. Cet élément chaussant 5 se compose d'un quartier arrière 7 permettant la réception du talon 8 d'une chaussure 9, d'une tige supérieure 10 permettant la réception de la partie inférieure 11 d'une jambe 12, cette tige supérieure 10 encerclant par exemple le bas du mollet et le bas du tibia. En outre, l'élément chaussant 5 comprend une tige avant 13 qui reçoit la partie avant 14 et le cou-de-pied 15 de la chaussure 9. On constate sur la figure 1 que le quartier arrière 7 comprend une talonnette 16 réceptionnant le talon 8 de la chaussure 9, cette talonnette 16 étant assujettie au niveau de ses extrémités latérales 17 aux côtés latéraux 18 de la platine support 4. D'autres variantes sont toutefois envisageables. Par exemple, sur la figure 2, on constate que la talonnette 16 a ses extrémités latérales 17 assujetties aux côtés latéraux 19 de la tige supérieure 10.

Sur les figures 1 à 3, on constate que la tige avant 13 est composée d'une languette 20 qui s'étend de la partie avant 14 de la chaussure 9 jusqu'au moins le cou-de-pied 15 de cette chaussure 9. De préférence, cette languette 20 s'étend vers le haut sur le côté avant bas de la jambe. D'autres variantes sont envisageables et on peut notamment concevoir que la tige avant 13 soit constituée de plusieurs pièces, notamment deux pièces, l'une recouvrant la partie avant 14 de la chaussure 9 et l'autre recouvrant au moins le cou-de-pied 15 de cette chaussure.

Tel qu'illustré sur les figures 1 à 4, la tige supérieure 10 est montée à pivotement vers l'arrière par rapport à la platine 4. Pour cela, les côtés latéraux 19 de la tige supérieure 10, présentant la forme d'une branche longitudinale, sont montés au niveau de leur extrémité inférieure 21 en liaison pivot 22 par rapport aux côtés latéraux 18 de la platine support 4. Bien entendu, la platine 4 étant assujettie au châssis 2, on pourrait envisager cette liaison 22 directement au niveau du châssis 2, voire vis-à-vis du quartier arrière 7, selon la conception de ces éléments sur le roller, sans sortir du cadre de l'invention. Ainsi, la tige supérieure 10 peut passer d'une position plus ou moins verticale illustrée aux figures 1, 2 et 4 à une position pivotée vers l'arrière, par rapport à la platine support 4 et au châssis 2 plus ou moins horizontalement tel qu'illustré sur la figure 3.

Le roller 1 comprend un système de mise sous tension 23 tel qu'illustré sur les figures 1 à 4. Ce système de mise sous tension 23 comprend une pièce de commande 24 dont une première partie fixe 25 est assujettie à l'extrémité supérieure 26 de la face arrière de la tige supérieure 10 et une seconde partie mobile 27 est montée à pivotement au moyen d'un premier axe de pivotement transversal 28a par rapport à la première partie fixe 25. Bien entendu, des variantes de conception de cette pièce de commande son envisageables ; on pourrait notamment prévoir que cette pièce de commande 24 comprenne uniquement une partie mobile 27 articulée à pivotement directement vis-à-vis de l'extrémité supérieure 26 de la face arrière de la tige supérieure. On pourrait en outre prévoir un agencement de cette pièce de commande 24 à d'autres emplacements sur la tige supérieure 10 comme par exemple sur l'un des côtés latéraux du contour supérieur 10a.

On constate sur les figures 1 à 4 que le système de mise sous tension 23 comprend un câble 29 dont les extrémités 30 sont montées à pivotement selon des axes de pivotement 31 par rapport aux côtés latéraux 18 de la platine support 4. Les axes de pivotement 31 sur les côtés latéraux peuvent être coaxiaux. On peut toutefois prévoir des positionnements différents de ces axes de pivotement 31 sur chacun des côtés latéraux 18. De préférence, l'axe de pivotement 31 sur le côté latéral interne est disposé sensiblement en partie centrale de la platine support 4, tandis que l'axe de pivotement 31 disposé sur le côté latéral externe est disposé sensiblement en partie avant sur la platine support 4. Ce câble 29 passe au travers d'un orifice 32 disposé transversalement sur la partie mobile 27 de la pièce de commande 24, tel qu'illustré sur les figures 1 à 4. Cet assemblage entre le câble 29 et la partie mobile 27 assure un pivotement entre les deux pièces selon un second axe plus ou moins transversal par rapport à ladite pièce de commande 24. Comme on peut le constater sur la figure 3, le câble 29 dispose de deux portions 29a, 29b disposées de chaque côté du roller 1. Il serait par conséquent envisageable de prévoir deux pièces indépendantes, présentant de préférence une forme filaire ou similaire, montées à pivotement au niveau de leurs deux extrémités respectivement vis-à-vis de la platine support 4, voire du châssis 2, et de la partie mobile 27 de la pièce de commande 24. Selon une variante, une seule pièce filiforme pourrait être agencée entre la partie mobile 27 de la pièce de commande 24 et la platine support 4, laquelle serait disposée sur l'un des côtés latéraux du roller. Cette ou ces pièces filiformes peuvent être plus ou moins rigides voire consister en des câbles.

Comme on peut le constater au travers des figures 1 à 4, lorsque la partie mobile 27 de la pièce de commande est pivotée vers le haut, les portions 29a, 29b du câble 29 sont mises sous tension, tel qu'illustré figures 1, 2 et 4, ce qui bloque le pivotement de la tige supérieure 10 vers l'arrière, celle-ci demeurant en conséquence en position plus ou moins verticale. Au contraire, lorsque la partie mobile 27 de la pièce de commande 24 pivote selon son axe 28a, tel qu'illustré en traits tirés sur la figure 2 voire en traits pleins sur la figure 3, les portions 29a, 29b du câble 29 sont lâches et autorisent le pivotement vers l'arrière de la tige supérieure 10 dans une position plus ou moins horizontale, tel qu'illustré sur la figure 3.

On comprend que lorsque la tige supérieure 10 est dans sa position plus ou moins verticale, la chaussure est convenablement maintenue lorsque les divers systèmes d'attache sont mis en place, tel qu'illustré sur la figure 1, ou difficilement déchaussable lorsque les systèmes d'attache sont défaits, tel qu'illustré sur la figure 2, vis-à-vis du roller 1, tandis que lorsque cette tige supérieure 10 se trouve dans une position plus ou moins horizontale illustrée en figure 3, l'utilisateur peut dégager sans difficulté sa chaussure du roller. En outre, cette position horizontale de la tige supérieure 10, illustrée en figure 3, présente pour intérêt de réduire l'encombrement du roller 1 lors de son rangement. Ainsi, les rollers gauche et droit disposés de la sorte peuvent être placés l'un à côté de l'autre et rangés dans un étui ou un sac prévu à cet effet, voire tout simplement dans un sac de sport ou autre. Une réduction de l'encombrement du roller 1 dans son mode de rangement, est également envisageable en rabattant la tige supérieure 10 vers l'avant, en appui contre la tige avant 13 et la platine support 4.

On constate sur les figures 1 à 4 que la tige supérieure 10 du roller 1 comprend un dispositif de serrage 33 permettant de maintenir le contour supérieur 10a serrée autour du bas de la jambe. Un tel dispositif de serrage 33 est bien connu sur les rollers traditionnels.

On constate sur les figures 1 à 3 que la tige avant 13 comprend un premier dispositif de placage 34 de la partie avant 13a de ladite tige avant, contre le dessus avant 14 de la chaussure 9. Un tel dispositif de placage se compose notamment d'une sangle 34a munie d'un système d'ajustement, par exemple de type boucle de réglage 34b, permettant d'ajuster la longueur de ladite sangle 34a et ainsi l'effort de placage de la partie avant 13a sur la partie avant 14 de la chaussure.

De même, on constate que le roller 1 comprend un second dispositif de placage 35 de la portion centrale 13b de la tige avant 13 contre le cou-de-pied 15 de la chaussure 9 tel qu'illustré sur la figure 1. Un tel dispositif de placage 35 se compose notamment d'une sangle 36 et d'un système d'ajustement de la longueur de ladite sangle 36, par exemple de type boucle de réglage, en sorte d'ajuster la longueur de cette sangle 36 et ainsi l'effort de placage de la portion centrale 13b sur le cou-de-pied 15 de la chaussure 9 en fonction de la chaussure utilisée.

Tel qu'illustré en figure 4, la sangle 36 est prolongée par des portions 36b dont les extrémités 36c sont assujetties de préférence en partie supérieure de la tige supérieure 10. En outre, cette sangle 36 passe et coulisse au travers de lumières 37 agencées sur les côtés latéraux 18 de la platine support 4 voire sur les côtés latéraux du châssis 2. Ainsi, une fois le système d'ajustement mis en place pour un type de chaussure défini, le simple pivotement de la tige supérieure 10 vers l'arrière permet de détendre la sangle 36 et de desserrer la portion centrale 13b de la tige avant 13 pour effectuer le retrait de la chaussure 9. Au contraire, lorsque la tige supérieure 10 est pivotée en position quasi verticale, la chaussure 9 étant au préalable disposée sur la platine support 4, la sangle 36 assure un serrage automatique permettant de plaquer la portion centrale 13b de la tige avant 13 sur le cou-de-pied 15 de la chaussure 9. Selon cette conception, il convient donc d'ajuster la longueur de la sangle 36 uniquement lorsque l'utilisateur change de chaussures pour ses déplacements au moyen des rollers, le simple pivotement de la tige supérieure 10 suffisant à desserrer ou inversement serrer la sangle 36.

D'autres caractéristiques pourraient être envisagées sans sortir du cadre de la présente invention. A ce titre, on pourrait notamment prévoir une pièce de commande 24 sur le système de mise sous tension 23 composé d'une partie mâle et d'une partie femelle agencées pour être encliquetées l'une vis-à-vis de l'autre, voire assujetties l'une vis-à-vis de l'autre par exemple au moyen d'un système boucle-crochet, la position d'encliquetage ou d'assujettissement entre la partie mâle et la partie femelle assurant la mise sous tension du câble voire plus généralement d'une ou de deux pièces filiformes, selon la conception dudit roller et la position d'assemblage de cette partie mâle avec cette partie femelle sur la tige supérieure 10. On comprendra que l'une des deux parties mâle ou femelle est dans ces conditions assujettie à la tige supérieure 10, par exemple au niveau de sa face arrière voire de l'un des côtés latéraux du contour supérieur 10a de la tige supérieure 10.

Lorsqu'une ou deux pièces filiformes seront agencées sur le roller, en remplacement du câble, celles-ci seront de préférence flexibles. On pourrait toutefois envisager des pièces filiformes rigides, voire sous la forme de plaques de fine épaisseur, par exemple de la forme d'une lamelle.

La présente invention trouvera son application chez les fabricants et les commerçants d'articles sportifs. A ce titre, les paires de roller 1 objets de l'invention pourront être vendues dans des emballages traditionnels ; on peut toutefois envisager que ces paires de roller soient commercialisées dans des étuis de rangement de forme et de dimension spécialement adaptées à la forme des deux rollers 1, gauche et droit, disposés tel qu'illustré sur la figure 3, et plaqués l'un contre l'autre. On pourrait même envisager leur commercialisation avec un sac notamment un sac de sport ou similaire, de volume plus important pour permettre la réception d'autres articles, ledit sac comprenant un étui ou une poche de rangement des deux rollers gauche et droit, disposés dans la position illustrée en figure 3 et plaqués l'un contre l'autre, voire deux étuis ou poches de rangement individuels de forme et de dimension adaptées pour recevoir respectivement chacun un des rollers 1, gauche et droit, objets de l'invention, disposés dans ladite position illustrée en figure 3.

## Revendications

1. Roller (1) comprenant notamment un châssis (2), une platine support (4) fixée au-dessus du châssis et un élément chaussant (5) agencé au-dessus de la platine support, l'élément chaussant comprenant un quartier arrière (7), une tige supéneure (10) et une tige avant (13), la tige supérieure (10) étant montée à pivotement vers l'arrière, de manière directe ou indirecte, par rapport à la platine support, ledit roller comprenant au moins une pièce filiforme (29) disposée latéralement sur l'un des deux côtés de la tige supérieure, **caractérisé en ce que** l'extrémité inférieure (30) de ladite au moins une pièce filiforme (29) est montée en liaison, de manière directe ou indirecte, par rapport au côté latéral (18) respectif de la platine support et, un système de mise sous tension (23) de ladite au moins une pièce filiforme est agencé entre la tige supéneure et l'extrémité supérieure de ladite au moins une pièce filiforme pour, dans une première position, mettre sous tension la au moins une pièce filiforme en sorte de bloquer le pivotement vers l'arrière de la tige supérieure et, dans une seconde position, relâcher la au moins une pièce filiforme en sorte d'autoriser le pivotement vers l'arrière de la tige supérieure, et **en ce que** la tige avant (13) est munie d'un dispositif de plaquage (35) contre le cou-de-pied (15) d'une chaussure (9) qui comprend une sangle (36) comprenant deux extrémités (36c) assujetties à la tige supérieure (10) de sorte que le basculement vers l'arrière de la tige supérieure provoque une détente de la sangle tandis qu'un basculement vers l'avant de la tige supérieure provoque le serrage de la sangle et le plaquage de la tige avant contre le cou-de-pied.

2. Roller (1) selon la revendication 1, deux pièces filiformes (29a, 29b) étant disposées latéralement respectivement de chaque côté de la tige supérieure (10), les extrémités inférieures (30) desdites pièces filiformes étant montées en liaison, de manière directe ou indirecte, par rapport aux côtés latéraux (18) respectifs de la platine support.

3. Roller (1) selon la revendication 2, le système de mise sous tension (23) des deux pièces filiformes (29a, 29b) étant agencé entre la face arrière (26) de la tige supérieure (10) et les extrémités supérieures desdites pièces filiformes (29a, 29b).

4. Roller (1) selon la revendication 1, le système de mise sous tension (23) étant composé d'une pièce de commande (24) montée à pivotement selon un premier axe (28a) par rapport à la tige supérieure, l'extrémité supérieure de la au moins une pièce filiforme (29) étant montée à pivotement selon un second axe (28b) par rapport à ladite pièce de commande.

5. Roller (1) selon les revendications 3 et 4, le premier axe (28a) et le second axe (28b) étant transversaux, les extrémités supérieures des deux pièces filiformes (29a, 29b) étant montées à pivotement par rapport aux côtés latéraux respectifs de la pièce de commande (24).

6. Roller (1) selon la revendication 5, un unique câble (29) constituant lesdites deux pièces filiformes, les extrémités (30) du câble étant montées en liaison par rapport aux côtés latéraux (18) respectifs de la platine support (4), ledit câble passant transversalement au travers de la pièce de commande (24).

7. Roller (1) selon la revendication 5, les extrémités inférieures (30) des deux pièces filiformes (29a,29b) étant montées en liaison pivot par rapport aux côtés latéraux (18) respectifs de la platine support (4).

8. Roller (1) selon la revendication 1, le système de mise sous tension (23) étant constitué d'un dispositif d'accrochage mâle et femelle dont une première partie est assemblée à la tige supérieure (10) et une seconde partie est assemblée à l'extrémité supérieure de ladite au moins une pièce filiforme (29), l'accrochage de la partie mâle et de la partie femelle permettant ladite mise sous tension.

9. Roller (1) selon l'une des revendications 1 à 8, la tige supérieure (10) étant munie d'un dispositif de serrage (33) autour d'un bas de jambe.

10. Roller (1) selon l'une des revendications 1 à 9, la tige avant (13) étant munie d'un premier dispositif de plaquage (34) contre le dessus avant (14) d'une chaussure (9).

11. Roller (1) selon la revendication 1, la sangle (36) comprenant un système d'ajustement de sa longueur.

12. Roller (1) selon l'une quelconque des revendications 1 à 11, **caractérisé en ce que** la sangle (36) passe au travers de deux orifices (37) agencés, directement ou indirectement, respectivement sur les côtés latéraux (18) de la platine support (4).

13. Ensemble constitué d'une paire de roller (1) selon l'une quelconque des revendications 1 à 12 et d'un étui de rangement de la paire de roller (1), la forme et les dimensions de l'étui étant agencées pour réceptionner les deux rollers avec leur tige supérieure (10) pivotée vers l'arrière, lesdits deux rollers (1) étant plaqués l'un contre l'autre.

14. Ensemble constitué d'une paire de roller (1) selon l'une quelconque des revendications 1 à 12 et d'un sac comprenant une poche de rangement de la paire de roller (1), la poche de rangement étant de forme et de dimensions adaptées pour réceptionner les deux rollers (1) avec leur tige supérieure (10) pivotée vers l'arrière, lesdits deux rollers (1) étant plaqués l'un contre l'autre.

15. Ensemble constitué d'une paire de roller (1) selon l'une quelconque des revendications 1 à 12 et d'un sac comprenant deux poches de rangement de la paire de roller (1), chaque poche étant de forme et de dimension adaptées pour réceptionner un roller (1) avec sa tige supérieure (10) pivotée vers l'arrière.

## Patentansprüche

1. Rollerskate (1), umfassend insbesondere ein Chassis (2), eine Tragplatte (4), die oberhalb des Chassis befestigt ist und ein Schuhelement (5), das oberhalb der Tragplatte angeordnet ist, wobei das Schuhelement ein hinteres Quartier (7), einen oberen Schaft (10) und einen vorderen Schaft (13) umfaßt, wobei der obere Schaft (10) gegenüber der Tragplatte direkt oder indirekt nach hinten schwenkbar angebracht ist, wobei der Rollerskate wenigstens ein fadenförmiges Teil (29), das seitlich auf einer der beiden Seiten des oberen Schafts angeordnet ist, umfaßt, **dadurch gekennzeichnet, daß** das untere Ende (30) des wenigstens einen fadenförmigen Teils (29) direkt oder indirekt in Verbindung zu der jeweiligen Seitenfläche (18) der Tragplatte angebracht ist, und ein System zum Spannen (23) des wenigstens einen fadenförmigen Teils zwischen dem oberen Schaft und dem oberen Ende des wenigstens einen fadenförmigen Teils angeordnet ist, um in einer ersten Position das wenigstens eine fadenförmige Teil zu spannen, um das Rückschwenken des oberen Schafts zu blockieren, und um in einer zweiten Position das wenigstens eine fadenförmige Teil zu entspannen, um das Rückschwenken des oberen Schafts zuzulassen, und daß der vordere Schaft (13) mit einer Vorrichtung zum Drücken (35) gegen den Spann (15) eines Schuhs (9) ausgestattet ist, die einen Gurt (36) mit zwei Enden (36c), welche an dem oberen Schaft (10) befestigt sind, umfaßt, so daß das Rückkippen des oberen Schafts ein Entspannen des Gurtes bewirkt, während ein Vorkippen des oberen Schafts das Spannen des Gurtes und das Drücken des vorderen Schafts gegen den Spann bewirkt.

2. Rollerskate (1) nach Anspruch 1, wobei zwei fadenförmige Teile (29a, 29b) seitlich jeweils auf jeder Seite des oberen Schafts (10) angeordnet sind, wobei die unteren Enden (30) der fadenförmigen Teile direkt oder indirekt in Verbindung zu den jeweiligen Seitenflächen (18) der Tragplatte angebracht sind.

3. Rollerskate (1) nach Anspruch 2, wobei das System zum Spannen (23) der beiden fadenförmigen Teile (29a, 29b) zwischen der Rückseite (26) des oberen Schafts (10) und den oberen Enden der fadenförmigen Teile (29a, 29b) angeordnet ist.

4. Rollerskate (1) nach Anspruch 1, wobei das Spannsystem (23) aus einem Betätigungsteil (24), das gegenüber dem oberen Schaft um eine erste Achse (28a) schwenkbar angebracht ist, besteht, wobei das obere Ende des wenigstens einen fadenförmigen Teils (29) gegenüber dem Betätigungsteil um eine zweite Achse (28b) schwenkbar angebracht ist.

5. Rollerskate (1) nach den Ansprüchen 3 und 4, wobei die erste Achse (28a) und die zweite Achse (28b) quer verlaufen, wobei die oberen Enden der beiden fadenförmigen Teile (29a, 29b) gegenüber den jeweiligen Seitenflächen des Betätigungsteils (24) schwenkbar angebracht sind.

6. Rollerskate (1) nach Anspruch 5, wobei ein einziges Seil (29) die beiden fadenförmigen Teile bildet, wobei die Enden (30) des Seils in Verbindung zu den jeweiligen Seitenflächen (18) der Tragplatte (4) angebracht sind, wobei das Seil quer durch das Betätigungsteil (24) verläuft.

7. Rollerskate (1) nach Anspruch 5, wobei die unteren Enden (30) der beiden fadenförmigen Teile (29a, 29b) gegenüber den jeweiligen Seitenflächen (18) der Tragplatte (4) drehgelenkig angebracht sind.

8. Rollerskate (1) nach Anspruch 1, wobei das Spannsystem (23) von einer Steckkupplungsvorrichtung gebildet ist, von der ein erstes Teil mit dem oberen Schaft (10) verbunden ist und ein zweites Teil mit dem oberen Ende des wenigstens einen fadenförmigen Teils (29) verbunden ist, wobei das Kuppeln des Eingreifteils und des aufnehmenden Teils das Spannen ermöglicht.

9. Rollerskate (1) nach einem der Ansprüche 1 bis 8, wobei der obere Schaft (10) mit einer Vorrichtung zum Festziehen (33) um einen unteren Beinbereich ausgestattet ist.

10. Rollerskate (1) nach einem der Ansprüche 1 bis 9, wobei der vordere Schaft (13) mit einer ersten Vorrichtung zum Drücken (34) gegen die vordere Oberseite (14) eines Schuhs (9) ausgestattet ist.

11. Rollerskate (1) nach Anspruch 1, wobei der Gurt (36) ein System zum Einstellen seiner Länge umfaßt.

12. Rollerskate (1) nach einem der Ansprüche 1 bis 11, **dadurch gekennzeichnet, daß** der Gurt (36) durch zwei Öffnungen (37), die direkt oder indirekt jeweils an den Seitenflächen (18) der Tragplatte (4) angeordnet sind, verläuft.

13. Satz, bestehend aus einem Paar von Rollerskates (1) nach einem der Ansprüche 1 bis 12 und einer Tasche zum Verstauen des Paars von Rollerskates (1), wobei die Form und die Abmessungen der Tasche dazu ausgelegt sind, die beiden Rollerskates mit ihrem oberen Schaft (10) nach hinten geschwenkt aufzunehmen, wobei die beiden Rollerskates (1) aneinander gedrückt sind.

14. Satz, bestehend aus einem Paar von Rollerskates (1) nach einem der Ansprüche 1 bis 12 und einem Sack, der ein Fach zum Verstauen des Paars von Rollerskates (1) umfaßt, wobei das Verstaufach eine Form und Abmessungen aufweist, die dazu ausgelegt sind, die beiden Rollerskates (1) mit ihrem oberen Schaft (10) nach hinten geschwenkt aufzunehmen, wobei die beiden Rollerskates (1) aneinander gedrückt sind.

15. Satz, bestehend aus einem Paar von Rollerskates (1) nach einem der Ansprüche 1 bis 12 und einem Sack, der zwei Fächer zum Verstauen des Paars von Rollerskates (1) umfaßt, wobei jedes Fach eine Form und Abmessung aufweist, die dazu ausgelegt sind, einen Rollerskate (1) mit seinem oberen Schaft (10) nach hinten geschwenkt aufzunehmen.

## Claims

1. A rollerblade (1) comprising a frame (2), a supporting plate (4) attached above the frame and a footwear member (5) laid out above the supporting plate, the footwear member comprising a rear quarter (7), an upper rod (10) and a front rod (13), the upper rod (10) being pivotally mounted rearwards, either directly or indirectly, relatively to the supporting plate, said rollerblade comprising at least one wire-shaped part (29) positioned sideways on one of the two sides of the upper rod, **characterized in that** the lower end (30) of said at least one wire-shaped part (29) is mounted in an either direct or indirect connection relatively to the respective lateral side (18) of the supporting plate and, a system (23) for tensioning said at least one wire-shaped part is laid out between the upper rod and the upper end of said at least one wire-shaped part for, in a first position, tensioning said at least one wire-shaped part so as to block the rearward pivoting of the upper rod and, in a second position, releasing said at least one wire-shaped part so as to allow rearward pivoting of the upper rod, and **in that** the front rod (13) is provided with a flattening device (35) against the instep (15) of a shoe (9) which comprises a strap (36) comprising two ends (36c) subject to the upper rod (10) so that rearward pivoting of the upper rod causes slackening of the strap while forward pivoting of the upper rod causes tightening of the strap and flattening of the front rod against the instep.

2. The rollerblade (1) according to claim 1, wherein two wire-shaped parts (29a, 29b) are positioned sideways respectively on each side of the upper rod (10), the lower ends (30) of said wire-shaped parts being mounted in direct or indirect connection, relatively to the respective lateral sides (18) of the supporting plate.

3. The rollerblade (1) according to claim 2, wherein the system (23) for tensioning both wire-shaped parts (29a, 29b) is laid out between the rear face (26) of the upper rod (10) and the upper ends of said wire-shaped parts (29a, 29b).

4. The rollerblade (1) according to claim 1, wherein the tensioning system (23) consists of a control part (24) pivotally mounted about a first axis (28a) relatively to the upper rod, the upper end of said at least one wire-shaped part (29) being pivotally mounted about a second axis (28b) relatively to said control part.

5. The rollerblade (1) according to claims 3 and 4, wherein the first axis (28a) and the second axis (28b) are transverse, the upper ends of both wire-shaped parts (29a, 29b) being pivotally mounted relatively to the respective lateral sides of the control part (24).

6. The rollerblade (1) according to claim 5, wherein a single cable (29) forms said both wire-shaped parts, the ends (30) of the cable being mounted in connection relatively to the respective lateral sides (18) of the supporting plate (4), said cable transversely passing through the control part (24).

7. The rollerblade (1) according to claim 5, wherein the lower ends (30) of both wire-shaped parts (29a, 29b) are mounted in a pivot connection relatively to the respective lateral sides (18) of the supporting plate (4).

8. The rollerblade (1) according to claim 1, wherein the tensioning system (23) consists of a male and female attachment device, one portion of which is assembled to the upper end (10) and a second portion of which is assembled to the upper end of said at least one wire-shaped part (29), attachment of the male portion and of the female portion allowing said tensioning.

9. The rollerblade (1) according to one of claims 1 to 8, wherein the upper rod (10) is provided with a first tightening device (33) around a leg bottom.

10. The rollerblade (1) according to one of claims 1 to 9, wherein the front rod (13) is provided with a first flattening device (34) against the front topside (14) of a shoe (9).

11. The rollerblade (1) according to claim 1, wherein the strap (36) comprises a system for adjusting its length.

12. The rollerblade (1) according to anyone of claims 1 to 11, **characterized in that** the strap (36) passes through two orifices (37) respectively laid out either directly or indirectly on the lateral sides (18) of the supporting plate (4).

13. An assembly consisting of a pair of rollerblades (1) according to anyone of claims 1 to 12 and of a case for storing away the pair of rollerblades (1), the shape and the dimensions of the case being laid out for receiving both rollerblades with their upper rod (10) pivoted rearwards, said both rollerblades (1) being flattened against each other.

14. An assembly consisting of a pair of rollerblades (1) according to anyone of claims 1 to 12 and of a bag comprising a pocket for storing away the pair of rollerblades (1), the storage pocket being of suitable shape and dimensions for receiving both rollerblades (1) with their upper rod (10) pivoted rearwards, said both rollerblades (1) being flattened against each other.

15. An assembly consisting of a pair of rollerblades (1) according to anyone of claims 1 to 12 and of a bag comprising two pockets for storing away the pair of rollerblades (1), each pocket being of a suitable shape and dimension for receiving one rollerblade (1) with its upper rod (10) pivoted rearwards.
